# FASCICULE DE BREVET EUROPEEN

(11) **EP 0 017 640 B1**
(45) Date de publication et mention de la délivrance du brevet: **03.08.1983**
(21) Numéro de dépôt: 80870018.1
(22) Date de dépôt: 14.03.1980
(51) Int. Cl.: H01H 1/08, H01H 51/28

(54) **Commutateur à lame au mercure miniature**
Quecksilberbenetzter Miniaturschutzgasschalter
Miniature mercury-wetted reed switch

(30) Priorité: 15.03.1979 LU 81053
(43) Date de publication de la demande: 15.10.1980
(73) Titulaire: C.P. CLARE INTERNATIONAL N.V., B-3700 Tongeren (BE)
(72) Inventeur: Bollen, Romain, B-3500 Hasselt (BE); Ponsard, Jean-Marie, B-3820 Alken (BE)
(74) Mandataire: Vanderperre, Robert

## Description

La présente invention concerne un commutateur à lame au mercure du type va-et-vient, c'est-à-dire qui interrompt un circuit avant d'en établir un autre. Ce type de commutateur est également appelé commutateur Forme C.

Un commutateur à lame au mercure comprend une armature à lame dont la base se trouve immergée dans une coupelle contenant du mercure et dont l'extrémité libre est susceptible de se mouvoir entre deux contacts fixes. L'effet ce capillarité permet au mercure de s'étendre sur la surface de la lame, mouillant ainsi les surfaces coopérantes de l'armature et des contacts fixes. Il s'établit ainsi réellement un contact mercure- mercure ayant une résistance de contact très faible.

La technique antérieure d'une capsule au mercure de type va-et-vient d'après FR-A-2 286 487 est illustrée par le dessin de la figure 1. A l'intérieur d'une capsule scellée, l'armature est formée par une lame en porte-à-faux 1 fixée à son extrémité inférieure dans la coupelle de mercure 2. L'armature 1 est ajustée en une position neutre entre les contacts 3 et 4 de telle sorte que l'armature se comporte comme un ressort sans pression initiale. L'état normalement fermé est obtenu à l'aide d'un aimant permanent P fixé extérieurement près des contacts. Suivant la position de l'aimant on réalise un commutateur pouvant travailler soit en mode monostable normal (l'armature reprenant sa position initiale après suppression de l'excitation), soit en mode bistable (l'armature ne reprenant sa position initiale qu'en réponse à une excitation inverse). Sur "'la figure 1, le relais P est placé pour créer un mode bistable. Dans les deux cas, la fonction de l'armature est de fournir une force de basculement mécanique suffisante autour d'un point de pivotement fixe réel. L'inconvénient d'une telle capsule est que le commutateur ne peut travailler que si la capsule est utilisée en position verticale, ce qui en limite l'usage aux applications où cette condition est respectée. De plus, une capsule au mercure de ce genre peut difficilement être miniaturisée et elle est relativement coûteuse.

On connaît par ailleurs (FR-A-2 242 765) un commutateur en capsule scellée comprenant deux contacts situés aux extrémités de la capsule et une armature qui s'étend axialement dans la capsule, l'armature étant terminée par deux pièces polaires en sorte de pouvoir alternativement coller contre un contact distinct lorsque l'armature bascule. Dans un tel commutateur, l'armature bascule autour d'un point de pivotement fixe réel et ne possède aucune énergie mécanique pour favoriser l'ouverture des contacts, ce qui limite la vitesse de basculement de l'armature par une inertie non négligeable.

Le problème que vise à résoudre l'invention est de réaliser un commutateur à lame au mercure de type va-et-vient, qui possède une énergie mécanique propre pour favoriser l'ouverture des contacts, qui peut être aisément réalisé en capsule miniature et qui peut être utilisé dans n'importe quelle position.

L'invention résout ce problème par un commutateur à armature basculant entre deux contacts fixes d'après le préambule de la revendication 1, qui se caractérise par un ressort hélicoïdal s'étendant axialement à l'intérieur de la capsule et attaché par sa partie centrale à une électrode annulaire cylindrique qui l'entoure et qui est placé de façon fixe à l'intérieur de la capsule, ledit ressort travaillant à la flexion, et par le fait que la lame de l'armature s'étend à l'intérieur du ressort et est suspendue aux extrémités dudit ressort en deux points situés symétriquement par rapport à l'axe transversal de ladite lame, les pièces polaires de l'armature dépassant lesdites extrémités du ressort, de manière que le ressort précité constitue un réservoir d'énergie mécanique.

Une capsule au mercure conforme à l'invention peut être utilisée avec avantages dans toutes les applications où l'on exige une longue durée de vie, une vitesse de commutation élevée, une fiabilité élevée et/ou la possibilité de travailler dans n'importe quelle position, par exemple : les équipements d'essais, les équipements militaires, les équipements de télécommunications et plus particulièrement les équipements d'abonnés, les équipements de contrôle de procédés industriels.

L'invention est exposée plus en détails dans ce qui suit avec référence aux dessins joints sur lesquels :
la figure 1 montre, à titre de comparaison, un mode d'exécution illustrant la technique antérieure ;
la figure 2 est une vue en coupe longitudinale de la capsule du commutateur suivant l'invention ;
la figure 3 est une vue agrandie d'un détail de la figure 2 ;
la figure 4 illustre le fonctionnement du commutateur suivant l'invention ;
les figures 5 et 6 représentent deux modes de réalisation du commutateur suivant l'invention ;
les figures 7 et 8 sont deux graphiques illustrant deux profils de polarisation de la lame pivotante dans un autre mode de réalisation du commutateur suivant l'invention ;
la figure 9 illustre un exemple de composant miniature original incorporant une capsule au mercure suivant l'invention.

Se référant à la figure 2 qui montre une coupe dans la capsule d'un commutateur suivant l'invention, on voit que l'armature 1 présente une partie centrale en forme de lame 11 et deux extrémités polaires 12 et 13. Les contacts fixes 2 et 3 sont situés aux extrémités opposées de l'armature 1 de manière que chacun des pôles 12, 13 de l'armature soit capable de coller alternativement contre un des contacts 2, 3 lorsque l'armature bascule. L'armature est constituée d'un matériau magnétique, par exemple le Permalloy ou le « Crovar (produit de. la firme Vacuum- schmelze GmbH, Hanau, R.F.A.).

L'armature 1 est suspendue aux extrémités d'un ressort hélicoïdal 5 s'étendant longitudinalement autour de la partie centrale 11 de l'armature. Les points de suspension 51 et 52 de l'armature 1 sont disposés symétriquement par rapport au milieu de la longueur de l'armature. Le ressort 5 est réalisé pour travailler à la flexion. Le ressort 5 est fixé à sa partie centrale à l'intérieur d'un anneau cylindrique métallique 6 maintenu fixe à l'intérieur de la capsule scellée 10. L'anneau 6 sert d'électrode centrale.

La capsule est munie de connexions extérieures pour les contacts 2 et 3 pour l'électrode centrale 6. Dans le mode d'exécution illustré à la figure 2, la capsule 10 est formée de deux tubes en verre 10A, 10B disposés en alignement avec un écartement entre eux, l'électrode annulaire 6 étant située symétriquement par rapport au point de pivotement de l'armature 1. A l'intérieur des tubes de verre 10A et 10B les contacts fixes 2 et 3 sont entourés de tubes métalliques 20 et 30 servant de shunts magnétiques. La paroi intérieure des tubes 20 et 30, la surface de l'armature 1, le ressort 5, la surface intérieure de l'électrode annulaire 6 et la surface des contacts 2 et 3 sont mouillés par une pellicule de mercure.

Les surfaces coopérantes des pôles 12 et 13 et des contacts fixes 2 et 3 sont garnies de pastilles en une matière qui ne peut être mouillée par le mercure, par exemple l'oxyde de chrome. Ces pastilles sont notées 7 sur la vue de la figure 3. Elles doivent avoir une surface suffisamment petite pour que, lorsque l'armature 1 bascule, le mercure qui jaillit de la zone de contact soit rapidement remplacé car sinon la commutation à fréquence élevée se trouverait rendue plus difficile. Les pôles 12 et 13 de l'armature doivent d'autre part avoir une surface suffisamment grande pour qu'une goutte de mercure trop grosse qui se trouverait projetée contre la paroi de la capsule puisse se trouver aspirée par lesdits pôles.

Pour être opérationnelle, la capsule telle que décrite plus haut doit être complétée d'une bobine d'excitation ainsi qu'il est bien connu dans le domaine de l'art. Le fonctionnement du commutateur suivant l'invention est illustré aux figures 4 A/D sur lesquelles n'a pas été représentée la bobine d'excitation. A la figure 4A on a représenté l'armature 1 dans la position dans laquelle son pôle 12 colle contre le contact 2, laissant son pôle 13 décollé du contact 3. L'état de déséquilibre initial est créé par un des moyens qui seront décrits ultérieurement. Lorsque la bobine d'excitation n'est pas excitée, les parties marginales gauche et droite du ressort 5 sont soumises à un certain moment de flexion en raison de l'état de déséquilibre initial et ces parties marginales emmagasinent dès lors une certaine énergie mécanique.

Lorsque la bobine d'excitation se trouve parcourue par un courant, le champ magnétique qu'elle engendre produit une force magnétique qui tend à faire pivoter l'armature 1 (Figure 4B) : le pôle 12 de l'armature se décolle du contact 2 en créant un pont de mercure 21. Ce pont se rompt avant que le pôle 13 de l'armature n'atteigne le contact 3 (Figure 4C). Enfin, achevant son basculement, l'armature 1 amène son pôle 13 en contact avec le contact 3 (Figure 4D) et alors les parties marginales du ressort 5 emmagasinent de nouveau une certaine énergie mécanique. On voit ainsi que l'armature 1 bascule autour d'un point de pivotement fictif.

L'état de déséquilibre initial est créé par des moyens magnétiques que l'on va décrire dans ce qui suit en se référant aux figures 5 à 8. Sur les figures 5 et 6 sont illustrés deux exemples de mode d'exécution utilisant des aimants permanents extérieurs pour créer l'état initial. Dans l'exemple de la figure 5, deux aimants permanents 21 et 22 se trouvent fixés extérieurement sur la capsule 10. La force et la position des aimants par rapport au point de pivotement de l'armature sont choisies et adaptées en fonction du mode de fonctionnement désiré. Pour un mode monostable qui exige une dissymétrie magnétique dans le système, on choisira deux aimants de forces inégales disposés symétriquement par rapport au point de pivotement de l'armature ou deux aimants égaux situés à des distances différentes du point de pivotement. Un aimant permanent annulaire pourrait également être prévu en une position décentrée par rapport à l'axe transversal de la capsule.

Pour un mode de fonctionnement bistable qui exige une symétrie magnétique dans le système, on disposera deux aimants en sorte de créer deux forces magnétiques égales. On pourra obtenir le même résultat en disposant un aimant permanent annulaire unique en une position centrée par rapport à l'axe transversal de la capsule. La figure 6 illustre un tel mode d'exécution : l'aimant permanent annulaire est désigné par 23. La connexion extérieure avec l'électrode annulaire 6 est assurée au moyen d'une feuille de matériau conducteur de l'électricité 24 placée sur la surface extérieure des tubes de verre 10A et 1 OB.

L'état magnétique initial peut également être créé sans adjonction d'aimants permanents extérieurs, en polarisant l'armature en sorte qu'elle constitue elle-même un aimant permanent. Les figures 7 et 8 illustrent graphiquement les profils de polarisation de l'armature 1 pour réaliser des modes de fonctionnement monostable et bistable. Pour le mode monostable (figure 7), l'armature 1 est polarisée en sens contraires de part et d'autre d'une section 14 décentrée par rapport à la section médiane. Pour le mode bistable (figure 8) l'armature est polarisée en sens contraires de part et d'autre de la section médiane 15. L'électrode annulaire est généralement reliée à la masse. Les faibles dimensions que l'on peut donner à la capsule au mercure suivant l'invention permettent de loger une ou plusieurs capsules au mercure et la bobine d'excitation dans un boîtier de protection muni des broches pour les connexions extérieures, offrant ainsi un composant au mercure miniature tel que l'illustre à titre d'exemple la figure 9. Ce dessin montre une capsule 10 et la bobine d'excitation 40 qui l'entoure, logées à l'intérieur du biîtier 50 monté sur une embase 60 d'où émergent les broches de connexion 70. La référence 80 désigne une matière de remplissage.

## Revendications

1. Commutateur à lame au mercure du type va-et-vient comprenant une capsule (10) contenant une paire de contacts et une armature (1) magnétique mobile en forme de lame (11) s'étendant axialement dans la capsule (10), et terminée à ses extrémités par deux pièces polaires (12, 13) susceptibles de pouvoir alternativement coller contre un contact distinct (2, 3) lorsque l'armature (1) bascule, caractérisé par un ressort hélicoïdal (5) s'étendant axialement à l'intérieur de la capsule (10) et attaché par sa partie centrale à une électrode annulaire cylindrique (6) qui l'entoure et qui est placée de façon fixe à l'intérieur de la capsule, ledit ressort (5) travaillant à la flexion, et par le fait que la lame (11) de l'armature (1) s'étend à l'intérieur du ressort (5) et est suspendue aux extrémités dudit ressort en deux points (51, 52) situés symmétriquement par rapport à l'axe transversal de ladite lame (11), les pièces poiaires (12, 13) de l'armature dépassant lesdites extrémités du ressort (5), de manière que le ressort précité constitue un réservoir d'énergie mécanique.

2. Commutateur selon la revendication 1, dans lequel la capsule (10) porte extérieurement un aimant permanent (23) annulaire coaxial à la capsule (10) et placé en position centrée par rapport à l'électrode annulaire (6).

3. Commutateur selon la revendication 1, dans lequel ia capsule (10) porte extérieurement deux aimants permanents orientés avec leurs pôles magnétiques en sens contraires.

4. Commutateur selon la revendication 1, dans lequel l'armature est polarisée en sens contraires de part et d'autre d'une section transversale déterminée de ladite armature.

5. Commutateur selon la revendication 4, dans lequel l'armature est constituée d'un matériau magnétique dur.

6. Commutateur selon l'une quelconque des revendications précédentes, dans lequel les surfaces coopérantes des extrémités polaires (12, 13) de l'armature (1) et des extrémités des contacts fixes correspondants (2, 3) sont garnies de pastilles (7) en une matière qui ne peut être mouillée par le mercure, et dans lequel la surface de l'armature (1), le ressort (5) la surface intérieure de l'électrode annulaire (6) et la surface des contacts fixes (2, 3) sont mouillés par une pellicule de mercure.

7. Commutateur selon l'une quelconque des revendications précédentes, dans lequel la capsule contient en outre deux tubes métalliques (20, 30) disposés en sorte d'entourer les contacts fixes (2, 3) et de servir de shunts magnétiques.

8. Commutateur selon l'une quelconque des revendications précédentes, caractérisé en ce qu'il comprend au moins une capsule à lame au mercure (10) et au moins une bobine d'excitation (40) conditionnées dans un boîtier unique (50), le boîtier étant prévu avec des passages pour des broches de connexion (70) avec les contacts fixes et l'électrode annulaire de chaque capsule.

## Claims

1. A mercury-wetted reed switch of the break- before-make type comprising a capsule (10) including a pair of contacts and a movable magnetic armature (1) consisting of a beam (11) extending axially inside the capsule (10) and having two pole ends (12, 13) capable of alternately contacting engagement with a respective contact (2, 3) when the armature (1) is pivoting, characterized by a helicoidal spring (5) extending axially inside the capsule (10) and being attached at its central portion to a cylindrical annular electrode (6) which extends around it and which is fixedly positioned inside the capsule, said spring (5) working in flexion mode, and by the beam (11) of the armature (1) extending inside the spring (5) and being suspended to the ends of said spring at two points (51, 52) symmetrically situated with respect to the transversal axis of said beam (11), the pole ends (12, 13) of the armature projecting beyond said ends of the spring (5), whereby said spring is capable of storing mechanical energy.

2. A switch according to claim 1, wherein there is provided an annular permanent magnet (23) coaxially extending around the capsule (10) and centrally positioned relative to the annular electrode (6).

3. A switch according to claim 1, wherein there are provided a pair of permanent magnets attached externally to the capsule (10), said magnets having opposed magnetic directions.

4. A switch according to claim 1, wherein the armature is polarized oppositely on both sides of a particular section thereof.

5. A switch according to claim 4, wherein the armature is made of a hard magnetic material.

6. A switch according to any of the preceding claims, wherein the coacting surfaces of said polar ends (12, 13) of the armature (1) and the ends of the stationary contacts (2, 3) are provided with spots (7) made of a material which cannot be wetted with mercury, and wherein the surface of the armature (1), the spring (5), the inner surface of the annular electrode (6) and the surface of the stationary contacts (2, 3) are wet with a film of mercury.

7. A switch according to any of the preceding claims, further comprising two metallic tubes (20, 30) positioned inside the capsule (10) so as to surround the stationary contacts (2, 3) thereby to serve as magnetic shunts.

8. A switch according to any of the preceding claims, characterized by comprising at least one mercury-wetted reed capsule (10) and at least one energizing coil (40) housed inside one housing (50), said housing having openings for connection terminals (70), said terminals being connected to the stationary contacts and the annular electrode in each capsule.

## Patentansprüche

1. Quecksilberbenetzter Schalter vom Typ eines Wechselschalters mit einer Kapsel (10), die zwei Kontakte und einen beweglichen Magnetkörper (1) in Form einer Lamelle (11) umfaßt, die sich axial in der Kapsel (10) erstreckt und in zwei Polstücken (12, 13) endet, die abwechselnd an den Kontakten (2, 3) anliegen können, wenn der Körper (1) kippt, dadurch gekennzeichnet, daß eine Schraubenfeder (5) vorgesehen ist, die sich im Inneren der Kapsel (10) axial erstreckt und in ihrem Mittelteil mit einer zylindrischen Ringelektrode (6) verbunden ist, welche sie umgibt und ihrerseits fest im Inneren der Kapsel angeordnet ist, wobei die Feder (5) auf Biegung arbeitet, und daß die Lamelle (11) sich durch das Innere der Feder (5) erstreckt und an zwei im Verhältnis zur transversalen Achse der Lamelle (11) symmetrisch liegenden Punkten (51, 52) an den Enden der Feder aufgehängt ist, wobei die Polstücke (12, 13) des Lamellenkörpers über die Enden der Feder (5) hinausragen, so daß die Feder einen mechanischen Energiespeicher bildet.

2. Schalter nach Anspruch 1, bei dem die Kapsel (10) außen einen zu ihr koaxialen ringförmigen Permanentmagneten (23) aufweist, der im Verhältnis zur Ringelektrode zentriert angeordnet ist.

3. Schalter nach Anspruch 1, bei dem die Kapsel (10) außen zwei Permanentmagnete aufweist, deren Magnetpole entgegengesetzt liegen.

4. Schalter nach Anspruch 1, bei dem der Körper in entgegengesetzte Richtung beiderseits eines bestimmten Querschnitts dieses Körpers polarisiert ist.

5. Schalter nach Anspruch 4, bei dem der Körper aus hartmagnetischem Material besteht.

6. Schalter nach einem der vorhergehenden Ansprüche, bei dem die kooperierenden Oberflächen der Polstücke (12, 13) des Körpers (1) und der Enden der entsprechenden fixen Kontakte (2, 3) mit Plättchen aus einem Material versehen sind, das vom Quecksilber nicht benetzt werden kann, und bei dem die Oberfläche des Körpers (1), die Feder (5), die innere Oberfläche der Ringelektrode (6) und die Oberfläche der fixen Kontakte (2, 3) von dem Quecksilber benetzt werden.

7. Schalter nach einem der vorhergehenden Ansprüche, bei dem die Kapsel überdies zwei Metallrohre (20, 30) aufweist, die die fixen Kontakte (2, 3) umschließen und als magnetische Nebenschlüsse dienen.

8. Schalter nach einem der vorhergehenden Ansprüche, dadurch gekennzeichnet, daß er mindestens einen quecksilberbenetzten Lamellenkörper (10) und mindestens eine Erregerspule (40) umfaßt, die in einem gemeinsamen Gehäuse (50) untergebracht sind, in welchem Durchgänge für Kontaktstifte (70) für Anschlüsse an die fixen Kontakte und die Ringelektrode jeder Kapsel vorgesehen sind.
